# EUROPÄISCHE PATENTANMELDUNG

(11) **EP 2 336 430 A1**
(43) Veröffentlichungstag der Anmeldung: **22.06.2011**
(21) Anmeldenummer: 10193954.4
(22) Anmeldetag: 07.12.2010
(51) Int. Cl.: E02D 29/02

(54) **Steinkorb**

(30) Priorität: 16.12.2009 DE 202009014861 U
(71) Anmelder: Patech GmbH, 94436 Simbach (DE)
(72) Erfinder: Schall, Klaus, 94436, Simbach (DE); Beer, Alfred, 94405, Niederhöcking (DE)
(74) Vertreter: Gustorf, Gerhard

(57) **Zusammenfassung**

Der Steinkorb hat eine Aufnahmekammer (16) für Steine, die durch zwei parallel zueinander angeordnete Gittermatten (12) und zwei seitliche Gitterwände (14) begrenzt ist, und in der mit Abstand zu den Gittermatten (12) Bodenverankerungsmittel angeordnet sind, die aus vertikal angeordneten, hohlen Säulen (20) bestehen.

## Beschreibung

Die Erfindung betrifft einen Steinkorb nach dem Oberbegriff des Patentanspruchs 1.

Bekannte Steinkörbe bestehen aus zwei parallel zueinander angeordneten Gittermatten und zwei seitlichen Gitterwänden, wodurch eine Aufnahmekammer für Steine wie Granit, Basalt oder Zierkies geschaffen wird. Zur Verankerung des Steinkorbs im Boden stehen bei den bekannten Steinkörben die schmalen Gitterwände über die Gittermatten nach unten vor oder haben an ihrem unteren Ende Fußplatten für die Befestigung auf einem Bodenfundament.

Aus dem deutschen Gebrauchsmuster 20 2009 011 072 ist ein Steinkorb bekannt, bei dem an den seitlichen Gitterwänden jeweils ein Wandpfosten befestigt ist, der mit seinem unteren Ende in einen Erddübel eingreift. Beim Setzen der Erddübel müssen daher die Maße und Positionen der Wandpfosten genau beachtet werden.

Ein ähnlicher Steinkorb ist Gegenstand des deutschen Gebrauchsmusters 20 2006 013 295. Dieser besteht aus einer vierfach umgebogenen Gittermatte, wobei in einer Ausführungsform an den beiden seitlichen Gitterwänden innen ein Pfahl angeschweißt ist.

Der Erfindung liegt die Aufgabe zugrunde, einen Steinkorb zur Verfügung zu stellen, der einen vereinfachten und schnelleren Aufbau im Gelände ermöglicht.

Zur Lösung dieser Aufgabe ist gemäß der Erfindung vorgesehen, dass die Bodenverankerungsmittel aus vertikal angeordneten, hohlen Säulen bestehen.
Dabei kann es vorteilhaft sein, wenn die Säulen Stege als Abstandshalter zu den Gittermatten aufweisen.

Die Erfindung eröffnet somit eine erste Möglichkeit, zunächst die Säulen so im Boden zu verankern, dass diese im Bereich der Aufnahmekammer liegen, ohne jedoch deren Position genau beachten zu müssen. Danach wird der noch leere Steinkorb über die Säulen gesetzt, wobei insbesondere seitliche Korrekturen noch vorgenommen werden können. Erst danach werden die Steine in die Aufnahmekammer gefüllt.

Bei einer zweiten Möglichkeit sind die am oberen und unteren Ende offenen Säulen an einem Gitterboden befestigt, der den Steinkorb nach unten abschließt.

Bei dieser Variante kann der Steinkorb bereits vor seiner Lieferung zum Einsatzort befüllt werden, beispielsweise in einem Steinbruch oder einem Lager. Am Bestimmungsort müssen lediglich die Pfosten in die hohlen Säulen eingesetzt werden, um eine Verankerung im Boden herbeizuführen.

Die Erfindung ist nachstehend an Ausführungsbeispielen erläutert, die in der Zeichnung dargestellt sind. Es zeigen:
Figur 1 eine perspektivische Schemadarstellung eines Steinkorbs gemäß der Erfindung,
Figur 2 eine Draufsicht auf den Steinkorb der Figur 1 nach der Befüllung,
Figur 3 eine Variante der Figur 2,
Figur 4 die Draufsicht auf eine Ausführungsform des Steinkorbs mit Boden,
Figur 5 die Draufsicht auf eine weitere Variante,
Figur 6 einen schematischen Längsschnitt durch einen Teil eines anderen Ausführungsbeispiels,
Figur 7 eine Variante der Figur 6 und
Figur 8 eine Variante der Figur 7.

Wie Figur 1 zeigt, besteht der Steinkorb 10 in bekannter Weise aus zwei parallel zueinander angeordneten Gittermatten 12, die über zwei seitliche, schmale Gitterwände 14 miteinander verbunden sind. Dadurch wird eine Aufnahmekammer 16 gebildet, die mit Steinen 18 (Figuren 2 und 3) befüllt werden kann.

Die Gittermatten 12 und die seitlichen Gitterwände 14 sind in bekannter Weise über Klemmen 26 fest miteinander verbunden.

Zur Verankerung des Steinkorbes 10 im Boden dienen zwei vertikale Säulen 20, die im Ausführungsbeispiel der Figuren 1 und 2 einen zylindrischen Querschnitt haben. Bei der in Figur 3 gezeigten Variante haben die Säulen 20 einen quadratischen Querschnitt. Darüber hinaus sind selbstverständlich auch andere Querschnitte möglich.

Die Säulen 20 können mit ihrem unteren Ende entweder unmittelbar in das Erdreich getrieben werden, wozu dieses Ende beispielsweise als Fundamentspitze 22 ausgebildet ist, oder in ein Betonfundament oder Schraubfundament gesetzt werden. Alternativ kann das untere Ende über eine Platte mit einem bestehenden Betonfundament verschraubt werden.

Nach der Befestigung der beiden Säulen 20 im Boden wird über diese der noch leere Steinkorb 10 gestülpt, worauf anschließend dessen Aufnahmekammer 16 mit den Steinen 18 gefüllt wird.

In den gezeigten Ausführungsbeispielen sind die Säulen 20 hohl. Sie können nach der Fixierung im Boden zur Stabilisierung ausgefüllt werden, beispielsweise mit Steinen oder Beton.

Beim Ausführungsbeispiel der Figur 3 haben die Säulen 20 kurze Stege 24, die als Abstandshalter zu den beiden Gittermatten 12 dienen. Selbstverständlich können auch die zylindrischen Säulen 20 der Figur 2 derartige Stege 24 haben.

Bei der Ausführungsform der Figur 4 ist der Steinkorb 10 nach unten durch einen Gitterboden 28 abgeschlossen, dessen Querstäbe 30 fest mit den beiden Gittermatten 12 verbunden sind. Der Gitterboden 28 hat vorzugsweise in der Nähe der beiden seitlichen Gitterwände 14, die hier nicht dargestellt sind, jeweils eine Aussparung 32, in der eine hohle, hier quadratische Säule 20 angeordnet ist. Die Säule 20 ist über Stege 24 mit dem Gitterboden 28 fest verbunden.

Die in vertikaler Richtung gemessene Höhe der Säule 20 entspricht der Höhe des Steinkorbs 10, so dass dieser vor seiner Lieferung zum Einsatzort auf dem Boden stehend befüllt werden kann. Der gefüllte Steinkorb 10 wird dann zu seinem Bestimmungsort gebracht, wo in die hohlen Säulen 20 jeweils ein Pfosten 34 (vgl. hierzu die Figuren 6 bis 8) eingesetzt und im Boden verankert wird.

Das Beispiel der Figur 5 zeigt in Draufsicht zwei nebeneinander angeordnete Steinkörbe 10, bei denen die Säulen 20 Teil der seitlichen Gitterwände 14 sind. Hierbei haben die beiden aneinanderstoßenden, seitlichen Gitterwände 14 jeweils zwei Säulen 20 mit einander gegenüberliegenden, offenen Längsseiten 36. Damit besteht die Möglichkeit, in die beiden Gitterwände 14 einen diese überbrückenden Pfosten 34 einzusetzen, der im gezeigten Ausführungsbeispiel im Querschnitt ein H-förmiges Profil hat.

Figur 6 zeigt im Ausschnitt ein Ausführungsbeispiel, bei dem ähnlich wie in der Ausführungsform der Figur 4 eine hohle, oben und unten offene Säule 20 an einem Gitterboden 28 des Steinkorbs 10 befestigt ist, beispielsweise durch Schweißen. Nach dem Aufstellen des befüllten Steinkorbs 10 wird in die oben und unten offene Säule 20 ein hier hohler, rohrförmiger Pfosten 34 eingesetzt, der in ein Bodenfundament 38 eingreift.

Bei der Variante der Figur 7 ist der Pfosten 34 als Erddübel ausgebildet, dessen Fundamentspitze 22 ein Gewinde hat, welches in das Erdreich eingedreht wird.

Eine weitere Möglichkeit zeigt Figur 8, bei der in nach unten fluchtenden Verlängerung der Säule 20 ein hohler Erddübel 38 eingesetzt ist, dessen Fundamentspitze 22 ebenfalls in das Erdreich eingeschraubt ist. In den hohlen Erddübel 38 greift der Pfosten 34 ein, welcher durch die hohle Säule 20 eingeführt worden ist.

Alle Ausführungsbeispiele gemäß der Erfindung zeichnen sich durch erhebliche Zeitersparnis bei der Herstellung bzw. Aufstellung aus, wobei die Säulen oder Pfosten zur Verankerung des jeweiligen Steinkorbs 10 alle Möglichkeiten einer Bodenverankerung gestatten:
- Eintreiben des Pfostens oder der Säule in das Erdreich (schlagen oder schrauben)
- Einstecken des Pfostens in ein Schraubfundament,
- Einstecken des Pfostens oder der Säule in ein Fundament mit noch flüssigem Beton

In allen Fällen sind die Säulen oder Pfosten nach dem Aufstellen des Steinkorbes nicht mehr sichtbar. Von wesentlicher Bedeutung ist schließlich, dass für alle Varianten eine Modulbauweise möglich ist.

## Patentansprüche

1. Steinkorb mit einer Steine-Aufnahmekammer (16), die durch zwei parallel zueinander angeordnete Gittermatten (12) und zwei seitliche Gitterwände (14) begrenzt ist, und mit Bodenverankerungsmitteln, die innerhalb der Aufnahmekammer (16) mit Abstand zu den Gittermatten (12) angeordnet sind, **dadurch gekennzeichnet, dass** die Bodenverankerungsmittel aus vertikal angeordneten, hohlen Säulen (20) bestehen.

2. Steinkorb nach Anspruch 1, **dadurch gekennzeichnet, dass** als Abstandshalter der Säulen (20) zu den Gittermatten (12) Stege (24) vorgesehen sind.

3. Steinkorb nach Anspruch 1 oder 2, **dadurch gekennzeichnet, dass** die am oberen und unteren Ende offenen Säulen (20) an einem Gitterboden (28) befestigt sind, der den Steinkorb (10) nach unten abschließt.

4. Steinkorb nach einem der vorhergehenden Ansprüche, **dadurch gekennzeichnet, dass** jede Säule (20) zur Aufnahme eines Pfostens (34) ausgebildet ist.

5. Steinkorb nach einem der vorhergehenden Ansprüche, **dadurch gekennzeichnet, dass** die Säulen (20) Teil der seitlichen Gitterwände (14) sind.

6. Steinkorb nach Anspruch 5, **dadurch gekennzeichnet, dass** an zwei aneinanderstoßenden Gitterwänden (14) von zwei benachbarten Steinkörben (10) die beiden Säulen (20) jeweils eine zur gegenüberliegenden Säule (20) offene Längsseite (36) haben, in die ein beide Gitterwände (14) überbrückender Pfosten (34) eingesetzt ist.

7. Steinkorb nach Anspruch 6, **dadurch gekennzeichnet, dass** an jeder der beiden seitlichen Gitterwände (14) zwei offene Säulen (20) ausgebildet sind und der darin eingesetzte Pfosten (34) ein im Querschnitt H-förmiges Profil hat.
